# EUROPÄISCHE PATENTSCHRIFT

(11) **EP 0 310 792 B1**
(45) Veröffentlichungstag und Bekanntmachung des Hinweises auf die Patenterteilung: **20.10.1993**
(21) Anmeldenummer: 88113348.2
(22) Anmeldetag: 17.08.1988
(51) Int. Cl.: H01R 33/09, H01R 4/02, H01R 33/20, H01K 1/46

(54) **Anzeigelampe zum Einbau in Leiterplatten**
Signal lamp for mounting on circuit boards
Lampe de signalisation à monter sur des plaques de circuits

(30) Priorität: 21.09.1987 DE 8712722 U
(43) Veröffentlichungstag der Anmeldung: 12.04.1989
(73) Patentinhaber: Patent-Treuhand-Gesellschaft für elektrische Glühlampen mbH, 81543 München (DE)
(72) Erfinder: Maier, Gerhard, Dr., D-7922 Herbrechtingen (DE)

(56) Entgegenhaltungen:
- EP-A- 0 042 625
- DE-A- 3 020 309
- GB-A- 2 022 233
- US-A- 3 717 842
- US-A- 4 687 264

## Beschreibung

Die Erfindung geht aus von einer Anzeigelampe zum Einbau in Leiterplatten nach dem Oberbegriff des Anspruchs 1.

Lampen dieser Art werden insbesondere zur Beleuchtung von Armaturenbrettern verwendet, beispielsweise in Kraftfahrzeugen oder Flugzeugen.

Eine derartige Anzeigelampe ist beispielsweise aus den DE-OS 28 24 107 und 30 20 309 bekannt, wobei die Stromzuführungsdrähte mit den Sockelkontakten verlötet oder verschweißt sind. Das Zusammenfügen der beiden Teile erfolgt hierbei im ersten Fall vor der Montage des Lampenkolbens, im zweiten Fall nach der Montage.

Nachteilig an dieser Art des Zusammenfügens ist, daß die Sicherheit der elektrischen Verbindung nicht im gewünschten Maße gewährleistet ist, da sich die Schweißstellen während der Montage des Lampenkolbens und im Betrieb aufgrund der ständigen mechanischen Beanspruchung (z.B. während der Fahrt bzw. des Fluges auftretende Vibrationen) lösen können.

Aufgabe der Erfindung ist es, eine Anzeigelampe mit Sockel aus Isoliermaterial zu schaffen, bei der die Zuverlässigkeit der Verbindung zwischen Stromzuführungsdrähten und Sockelkontakten verbessert wird.

Diese Aufgabe wird bei einer Anzeigelampe der eingangs erwähnten Art durch die kennzeichnenden Merkmale des Anspruchs 1 gelöst.

Bevorzugte Ausgestaltungen der Erfindung sind in den Unteransprüchen angegeben.

Vorteilhaft wird durch die Erfindung eine unlösbare Verbindung mit hoher Kontaktsicherheit erzielt. Der elektrische Kontakt wird durch die Schweißpunkte hergestellt. Hierbei wirkt die durch den Formschluß der Laschen erfolgte Fixierung des Endes der Stromzuführung als Positionierungshilfe beim Schweißvorgang.

Bei der hier beschriebenen Anzeigelampe ist es darüber hinaus möglich, das Zusammenfügen von Stromzuführung und Sockelkontakt wahlweise vor oder nach der Montage des Lampenkolbens durchzuführen.

Durch das Freihalten einer Fuge zwischen den Laschen und das Anbringen der Schweißpunkte im Bereich der Fuge wird die Voraussetzung für eine erleichterte, visuelle Prüfmöglichkeit sowie ein Höchstmaß an Kontaktsicherheit der Schweißung geschaffen.

Vorteilhaft wird eine mittels Laser erzielte Schmelzschweißung angewendet. Hierbei bildet sich im Bereich des Schweißpunktes eine Legierung zwischen den Werkstoffen der Stromzuführung und des Sockelkontaktes.

Die Qualität der Verbindung läßt sich dadurch verbessern, daß der Werkstoff des Sockelkontaktes auf den Werkstoff des Stromzuführungsdrahtes (F-Draht) abgestimmt ist. Um die Klemmverbindung vor Korrosion zu schützen, wird üblicherweise eine spezielle Behandlung des Werkstoffs (z.B. Vernickeln oder Verkupfern) vorgenommen. Der für die Sockelkontakte besonders bevorzugte Werkstoff, chrom-nickel-legierter Edelstahl, sichert neben der Legierungswilligkeit auch den Korrosionsschutz, ohne daß eine besondere Vor- oder Nachbehandlung erforderlich ist.

Der Vorteil der Laserschweißung liegt auch in der Möglichkeit der genauen Positionierung der Schweißstelle und des Verwendens massearmer Teile. Beides spielt bei den kleinen Dimensionen von Anzeigelampen eine wesentliche Rolle.

Die Schweißung, die berührungslos erfolgt, kann auch an relativ unzugänglichen Stellen angewendet werden.

Zwei Ausführungsbeispiele der Erfindung werden nunmehr anhand von Figuren näher erläutert. Es zeigt:
- Figur 1: eine Anzeigelampe in Seitenansicht
- Figur 2: eine um 90° gedrehte Seitenansicht, teilweise geschnitten
- Figur 3: eine andere Ausführungsform einer Anzeigelampe in Seitenansicht
- Figur 4: eine um 90° gedrehte Seitenansicht der in Figur 3 gezeigten Anzeigelampe im Schnitt

Die in Figur 1 und 2 schematisch gezeigte Anzeigelampe ist eine Kleinglühlampe mit einem Lampenkolben 1, der in die Aufnahme 4 eines Sockels 2 mit Passung eingesetzt ist. Der Kolben 1 ist mit einer Quetschung 3 versehen. Am unteren Ende der Quetschung 3 ist mittig der Pumpstutzen 5 abgeschmolzen, während seitlich davon, an den Breitseiten der Quetschung 3, jeweils eine Stromzuführung 6 (nur eine ist in den Figuren sichtbar) herausgeführt ist.

Die Stromzuführungen sind aus Kupfermanteldraht mit einem Durchmesser von ca. 0,3 bis 0,35 mm gefertigt. Sie sind U-förmig nach außen umgebogen.

Der Sockel 2 besteht aus einem näherungsweise kubischen Kunststoffkörper 7 mit abgeschrägten Ecken, an dem oben ein zylindrischer Flansch 8 umläuft. In zwei einander gegenüberliegenden vertikalen Schlitzen 9 im Körper 7 sind Sockelkontakte 10 mittels federnder Lappen 11 gehaltert. Die Sockelkontakte 10, die aus chrom-nickel-legiertem Edelstahl mit Federeigenschaften gefertigt sind, weisen lampenseitig jeweils ein Paar Kontaktlaschen 12 auf, die aus dem darunter befindlichen Teil des Sockelkontaktes 10 herausgebogen sind, wobei die untere der beiden Laschen 12 jeweils auf einer Kerbe im Flansch 8 aufliegt. Der Abstand der oberen Lasche 12 ergibt sich aus der Dicke der Leiterplatte, in der die Anzeigelampe aufgenommen werden soll.

Die Zentrierung des Lampenkolbens 1 im Sockel 2 erfolgt durch elastische Stege (nicht sichtbar), die in den Sockel integriert sind, ähnlich wie in der EP-PS 70 014 beschrieben.

Der untere Bereich der Sockelkontakte 10, einschließlich der Lappen 11, kann jeweils durch ein rechteckiges Fenster 13 im Körper 7 eingesehen werden.

Am unteren Ende jedes Sockelkontaktes 10 ist ein Laschenpaar 14 angeformt, das die nach oben gebogenen Enden 15 der Stromzuführung 6 an der Außenseite der Sockelkontakte 10 formschlüssig umfaßt. Die beiden Laschen 14 sind dabei so dimensioniert, daß zwischen ihnen nach dem Umbiegen eine Fuge 16 verbleibt. Im Bereich der Fuge 16 ist das Ende 15 der Stromzuführung und die beiden Laschen 14 durch zwei gemeinsame Schweißpunkte 17 verbunden. Hierfür wird ein leistungsstarker CO₂- oder Nd:YAG-Laser verwendet.

Das Fenster 13 ermöglicht es, diese Schweißung auch erst nach der Montage des Kolbens durchzuführen. Darüber hinaus kann im Fenster sowohl eine Sichtkontrolle der Verbindung Stromzuführung - Lasche als auch der abgespreizten Lappen 11 erfolgen. Im Bereich der Schweißpunkte wird das Material der Stromzuführungen und das der Laschen 14 miteinander homogen verschmolzen.

Bei einer anderen Ausführungsform liegt die Stromzuführung innen am Sockelkontakt an und die Laschen sind entsprechend nach innen umgebogen. Der Formschluß und das Schweißen erfolgt vor der Montage des Kolbens. Bei dieser Art der Verbindung ist die Verbindungsstelle besonders gut geschützt.

Eine weitere bevorzugte Ausführungsform zeigt Figur 3 und 4. Hierbei entsprechen im Vergleich mit Figur 1 und 2 gleiche Bezugsziffern den gleichen Merkmalen.

Der Sockel 2 ist in diesem Ausführungsbeispiel ein Sechskant-Kunststoffkörper 7' ohne Sichtfenster. Die Sockelkontakte 18 sind dreifach gegliedert, um die Bauhöhe zu reduzieren. Sie bestehen aus drei axial ausgerichteten Abschnitten 19, 20, 21, die durch Schrägen 22, 23 miteinander verbunden sind. Die Schrägen sind um 45° gegen die Längsachse geneigt. Am obersten Abschnitt 19 ist das Kontaktlaschenpaar 12 ähnlich wie im ersten Ausführungsbeispiel integriert. Weiterhin sind auch die Lappen 11 am obersten Abschnitt 19 seitlich angesetzt. Nur dieser oberste Abschnitt 19 ist im Schlitz 9 geführt. Die erste Schräge 22 sitzt auf einer Schulter 24 des Kunststoffkörpers 7' auf, so daß der Mittelabschnitt 20 nach innen zurückversetzt ist. Die zweite Schräge 23 erstreckt sich in den den Kolben aufnehmenden Hohlraum 4 des Kunststoffkörpers unterhalb der Höhe der Quetschung 3. An den untersten Abschnitt 21 sind seitlich die Laschen 14 angeformt, die um das Ende 15 der U-förmig gebogenen Stromzuführung herumgebogen sind. Die Schweißbefestigung erfolgt in ähnlicher Weise wie beim ersten Ausführungsbeispiel außen am untersten Abschnitt des Sockelkontaktes vor der Montage des Kolbens.

Die übrigen Merkmale der Lampe sind entsprechend dem ersten Ausführungsbeispiel ausgeführt.

Die Laschen sind in einer weiteren Ausführungsform ähnlich der unteren Kontaktlasche aus dem "Fleisch" des Sockelkontaktes herausgeschnitten. Sie sind nicht notwendig am unteren Ende der Sockelkontakte angeformt.

## Patentansprüche

1. Anzeigelampe zum Einbau in Leiterplatten, bestehend aus
- einem Kleinglühlampenkolben (1)
- einem Leuchtkörper
- Stromzuführungen (6), die den Leuchtkörper haltern und sockelseitig aus dem Lampenkolben herausgeführt sind
- einem Sockel (2) aus Isoliermaterial
- Sockelkontakten (10; 18) aus metallischem, federndem Werkstoff, die axial ausgerichtet und in dafür vorgesehenen Schlitzen (9) des Sockels durch federnde Lappen (11) gehalten sind, wobei an jedem Sockelkontakt das Ende (15) einer Stromzuführung (6) elektrisch-leitend befestigt ist
- Kontaktlaschenpaare (12) an der Oberseite des Sockels (2) zum Befestigen und Kontaktieren der Lampe in der Leiterplatte, die einander gegenüberliegend an den Sockelkontakten (10; 18) ausgebildet sind,
dadurch gekennzeichnet, daß jeder Sockelkontakt (10; 18) ein Paar Laschen (14) aufweist, die formschlüssig um das Ende (15) der Stromzuführung (6) herumgebogen sind, wobei diese Laschen (14) durch Schweißpunkte (17) mit dem Ende (15) der Stromzuführung (6) verbunden sind.

2. Anzeigelampe nach Anspruch 1, dadurch gekennzeichnet, daß zwischen den beiden um die Stromzuführung (6) herumgebogenen Laschen (14) eine Fuge (16) verbleibt.

3. Anzeigelampe nach Anspruch 2, dadurch gekennzeichnet, daß beide Laschen (14) eines Paares durch gemeinsame Schweißpunkte (17) im Bereich der zwischen den Laschen verbleibenden Fuge (16) mit dem Ende (15) der Stromzuführung (6) verbunden sind.

4. Anzeigelampe nach Anspruch 1, dadurch gekennzeichnet, daß die Stromzuführungen (6) U-förmig umgebogen sind.

5. Anzeigelampe nach Anspruch 1, dadurch gekennzeichnet, daß die Enden (15) der Stromzuführungen (6) an der Außenseite der Sockelkontakte (10; 18) befestigt sind.

6. Anzeigelampe nach Anspruch 1, dadurch gekennzeichnet, daß die Laschen (14) jeweils am unteren Ende der Sockelkontakte (10; 18) angeformt sind.

7. Anzeigelampe nach Anspruch 1, dadurch gekennzeichnet, daß die Sockelkontakte (10; 18) aus chrom-nickel-legiertem Stahl gefertigt sind.

## Claims

1. Indicator lamp for mounting on printed-circuit boards, consisting of
- a miniature incandescent lamp bulb (1)
- a luminous element
- supply leads (6) which hold the luminous element and are led out of the lamp bulb on the cap side
- a cap (2) made from insulating material
- cap contacts (10; 18) made from metallic, resilient material, which are held by means of resilient lugs (11) in an axially aligned fashion and in slots (9) of the cap that are provided for the purpose, the end (15) of a supply lead (6) being fastened in an electrically conductive fashion on each cap contact
- pairs (12) of contact tongues on the top side of the cap (2) for fastening and contacting the lamp in the printed-circuit board, which are constructed opposite one another on the cap contacts (10; 18)
characterised in that each cap contact (10; 18) has a pair of tongues (14) which are bent around the end (15) of the supply lead (6) in a form-fitting fashion, these tongues (14) being connected by spot welds (17) to the end (15) of the supply lead (6).

2. Indicator lamp according to Claim 1, characterised in that a joint (16) remains between the two tongues (14) bent around the supply lead (6).

3. Indicator lamp according to Claim 2, characterised in that the two tongues (14) of a pair are connected to the end (15) of the supply lead (6) by common spot welds (17) in the region of the joint (16) remaining between the tongues.

4. Indicator lamp according to Claim 1, characterised in that the supply leads (6) are bent around in a U-shaped fashion.

5. Indicator lamp according to Claim 1, characterised in that the ends (15) of the supply leads (6) are fastened on the outside of the cap contacts (10; 18).

6. Indicator lamp according to Claim 1, characterised in that the tongues (14) are integrally formed in each case on the lower end of the cap contacts (10; 18).

7. Indicator lamp according to Claim 1, characterised in that the cap contacts (10; 18) are produced from a nickel-chromium alloy steel.

## Revendications

1. Lampe témoin destinée à être montée sur des plaquettes à circuits imprimés, constituée par
- une petite ampoule de lampe à incandescence (1),
- un élément lumineux,
- des éléments d'alimentation en courant (6), qui supportent l'élément lumineux et qui sortent de l'ampoule de la lampe, côté culot,
- un culot (2) réalisé en un matériau isolant,
- des contacts de culot (10;18) réalisés en un matériau métallique élastique et qui sont alignés axialement, et qui sont maintenus dans des fentes (9) du culot, prévues à cet effet, au moyen de pattes élastiques (11), l'extrémité (15) d'un élément d'alimentation en courant (6) étant fixée d'une manière électriquement conductrice à chaque contact de culot,
- des couples de pattes de contact (12) destinés à fixer la lampe à plaquette à circuits imprimés et à établir le contact entre la lampe et cette dernière et qui sont formés, réciproquement en vis-à-vis, sur les contacts de culot (10;18),
caractérisée par le fait que chaque contact de culot (10;18) possède un couple de pattes (14), qui sont repliées selon une liaison par formes complémentaires autour de l'extrémité (15) de l'élément d'alimentation en courant (6), ces pattes (14) étant raccordées par des points de soudage (17) à l'extrémité (15) de l'élément d'alimentation en courant (6).

2. Lampe témoin suivant la revendication 1, caractérisée par le fait qu'un intervalle (16) subsiste entre les deux pattes (14) repliées autour de l'élément d'alimentation en courant (6).

3. Lampe témoin suivant la revendication 2, caractérisée par le fait que les deux plaques (14) d'un couple sont réunies à l'extrémité (15) de l'élément d'alimentation en courant (6), par des points de soudure commun (17) dans la zone de l'intervalle (16) subsistant entre les pattes.

4. Lampe témoin suivant la revendication 1, caractérisée par le fait que les éléments d'alimentation en courant (6) sont repliés en forme de U.

5. Lampe témoin suivant la revendication 1, caractérisée par le fait que les extrémités (4) des éléments d'alimentation en courant (6) sont fixées à la face extérieure des contacts de culot (10;18).

6. Lampe témoin suivant la revendication 1, caractérisée par le fait que les pattes (14) sont formées respectivement sur l'extrémité inférieure des contacts de culot (10;18).

7. Lampe témoin suivant la revendication 1*,* caractérisée par le fait que les contacts de culot (10;18) sont réalisés en un acier allié au chrome et au nickel.
